# EUROPÄISCHE PATENTSCHRIFT

(11) **EP 3 325 805 B1**
(45) Veröffentlichungstag und Bekanntmachung des Hinweises auf die Patenterteilung: **09.12.2020**
(21) Anmeldenummer: 16710929.7
(22) Anmeldetag: 03.03.2016
(51) Int. Cl.: F04B 35/04, F04B 35/06, F04B 49/06, F04B 49/08

(54) **VERFAHREN ZUR DRUCKMESSUNG**
PRESSURE MEASUREMENT METHOD
PROCÉDÉ DE MESURE DE PRESSION

(30) Priorität: 24.07.2015 DE 102015214019
(43) Veröffentlichungstag der Anmeldung: 30.05.2018
(73) Patentinhaber: Continental Reifen Deutschland GmbH, 30165 Hannover (DE)
(72) Erfinder: ZAUM, Christopher, 30926 Seelze (DE)
(74) Vertreter: Kilsch, Armin Ralph
(86) Internationale Anmeldenummer: PCT/EP2016/054509
(87) Internationale Veröffentlichungsnummer: WO 2017/016681

(56) Entgegenhaltungen:
- EP-A1- 2 610 492
- DE-A1-102011 086 572
- US-A1- 2011 180 178
- US-A1- 2013 171 008
- US-B1- 7 789 112
- KEVIN D HURST ET AL: "Sensorless Speed Measurement Using Current Harmonic Spectral Estimation in Induction Machine Drives", IEEE TRANSACTIONS ON POWER ELECTRONICS, INSTITUTE OF ELECTRICAL AND ELECTRONICS ENGINEERS, USA, Bd. 11, Nr. 1, 1. Januar 1996 (1996-01-01) , XP011042920, ISSN: 0885-8993
- GU F ET AL: "Electrical motor current signal analysis using a modified bispectrum for fault diagnosis of downstream mechanical equipment", MECHANICAL SYSTEMS AND SIGNAL PROCESSING, LONDON, GB, Bd. 25, Nr. 1, 1. Januar 2011 (2011-01-01) , Seiten 360-372, XP027510337, ISSN: 0888-3270, DOI: 10.1016/J.YMSSP.2010.07.004 [gefunden am 2010-07-16]

## Beschreibung

Die Erfindung betrifft ein Verfahren zur Maximaldruckbegrenzung eines einen Hubkolbenverdichter umfassenden Luftkompressors einer Pannenhilfevorrichtung für Reifen von Kraftfahrzeugen, wobei der Hubkolbenverdichter elektromotorisch über ein Schubkurbelgetriebe angetrieben wird. Weiterhin betrifft die Erfindung einen tragbaren Luftkompressor für eine Pannenhilfevorrichtung mit einem von einem Elektromotor angetriebenen Hubkolbenverdichter, vorzugsweise einen Luftkompressor einer Pannenhilfevorrichtung zum Abdichten und Aufpumpen von Fahrzeugreifen, mit einer Steuerungseinrichtung bzw. einer Kontrolleinheit zur Steuerung der Pannenhilfevorrichtung.

Die genannten Verdichter werden z. B. mit oder als Teil von Vorrichtungen zum Abdichten und Aufpumpen aufblasbarer Gegenstände, insbesondere zum Abdichten und Aufpumpen von Kraftfahrzeugreifen benötigt. Solche Vorrichtungen werden "Pannenhilfevorrichtung" oder "Pannensets" genannt.

Diese tragbaren und leichten Vorrichtungen beinhalten die Kompressoreinheit als Druckgasquelle, weisen weiterhin einen Dichtmittelbehälter für ein in den aufblasbaren Gegenstand einfüllbares selbsttätiges Dichtmittel zum Abdichten der Reifenbeschädigung auf, eine Ventil- und Verteilereinheit für Dichtmittel und Druckgas und sind mit einer an die Druckgasquelle anschließbaren Einlassleitung und einer an den aufblasbaren Gegenstand anschließbaren Auslassleitung versehen.

Hierbei kann das Dichtmittel manuell vom Benutzer oder mithilfe des Luftkompressors appliziert werden. Die Prozedur zur Wiederherstellung der Mobilität mithilfe dieser Pannensets erfordert eine Anzahl von komplexen Tätigkeiten, die vom Benutzer des Pannensets manuell ausgeführt werden müssen. Hierzu zählen z.B. das Erkennen der Reifenpanne, die Applizierung des Dichtmittels, die Überwachung des Abdichtvorgangs mithilfe eines Manometers sowie eines Zeitnehmers, eine definierte Bewegung des Fahrzeuges zur Verteilung des Dichtmittels und die Beurteilung des Reparaturergebnisses

Die meisten Benutzer der beschriebenen Pannensets sind nicht auf eine Benutzung des entsprechenden Systems trainiert und es ist daher nicht auszuschließen, dass das System nicht wie vorgesehen bedient wird. Dadurch kann eine erfolgreiche Anwendung vereitelt und die Akzeptanz solcher Pannensets stark beeinträchtigt werden.

Aus diesem Grund muss die Bedienung dieser Systeme möglichst einfach und fehlersicher gestaltet werden. Dies erfolgt meist durch Verwendung von allgemeinverständlichen Piktogrammen, durch Sicherheitssperren sowie durch vom Benutzer zu applizierenden Warnaufklebern. Wie in der EP 2 196 305 A1 gezeigt, können hierzu auch elektronische Steuer- und Anzeigesysteme zum Einsatz kommen. Die EP 2 196 305 A1 offenbart hierzu ein Verfahren zum Betrieb eines mit einem Dichtmittel arbeitenden und einen Kompressor beinhaltenden Pannenhilfesystems, bei dem anhand eines Vergleiches einer Druckdifferenz mit einem vorgegebenen Schwellenwert das Zuschalten des Dichtmittelflusses automatisch erfolgen kann.

Die EP 2 610 492 A1 bezieht sich beispielsweise auf eine Motorsteuereinheit und eine elektrische Pumpeneinheit und im Besonderen auf eine Motorsteuereinheit für eine elektrische Pumpeneinheit, die geeignet ist, ein Getriebe eines Kraftfahrzeugs mit hydraulischem Druck zu versorgen, und eine elektrische Pumpeneinheit, die eine solche Motorsteuereinheit enthält. Die in EP 2 610 492 A1 genannte Druckregelung basiert auf Motorstrom- und Drehzahlschwankungen, die durch eine Änderung des hydraulischen Drucks entstehen und gemessen werden. Weiterhin offenbart die US 7 789 112 B1 ein Verfahren und ein System zum Aufblasen eines Objekts beinhaltend die Bereitstellung eines tragbaren, programmierbaren Aufblassystems mit einem Logikprozessor, einem Speicher, einer visuellen Anzeige, manuellen Eingaben, einem Kompressor mit einem angeschlossenen Aufblasschlauch, einem Drucksensor und einem an ein Ventil angeschlossenen Aktuator zum Ablassen von Druck von dem Objekt. Das tragbare, programmierbare Aufblassystem wird in die Nähe des Objekts gebracht und der Aufblasschlauch wird angeschlossen. Dann

wird eine gewünschte Luftdruckeinstellung von einer manuellen Eingabe empfangen und im Speicher abgelegt. Anschließend wird der aktuelle Luftdruck im Objekt mit dem Drucksensor erfasst, und es wird festgestellt, ob der Luftdruck im Objekt über oder unter der gewünschten Luftdruckeinstellung liegt. Unter der Steuerung des Logikprozessors wird das Objekt aufgeblasen, wenn der Luftdruck unter der gewünschten Luftdruckeinstellung liegt, oder entlüftet, wenn der Luftdruck über der gewünschten Luftdruckeinstellung liegt. Ferner werden in der IEEE TRANSACTIONS ON POWER ELECTRONICS, (institute of electrical and electronics engineers, Bd. 11, Nr. 1, 1. Januar 1996, XP 011042920, ISSN: 0885-8993) Messungen des Motorstroms und die Verarbeitung der Stromsignale mit einer Frequenz- oder Spektralanalyse beschrieben.

Gerade zum Betrieb solcher elektronischen Systeme ist eine elektronische Druckmessung am betriebenen Luftkompressor bzw. ein dem Druck proportionales elektrisches/elektronisches Signal erforderlich. Jedoch ist der Einsatz geeigneter elektronischer Drucksensoren im Vergleich zu üblicherweise verwendeten mechanischen Druckanzeigen mit einer signifikanten Kostensteigerung verbunden.

Drucksensoren sind auch regelmäßig an der Stelle des Verdichters angebracht, an dem der höchste Druck entsteht, nämlich am Verdichterausgang. Daher stellt besonders die typischerweise hohe Lufttemperatur am Verdichterausgang/Kompressorausgang besondere Anforderungen an den benötigten Drucksensor. Aufgrund der entsprechenden Anpassung der Drucksensoren an hohe Temperaturen entstehen natürlich auch erhöhte Produktionskosten, die wiederum dazu führen, dass elektronisch unterstützte Pannensets bisher wenig eingesetzt werden.

Für die Erfindung bestand daher die Aufgabe, ein kostengünstiges Verfahren bereitzustellen zur Druckmessung für ein elektronisch unterstütztes Pannenset und dabei gleichermaßen Gebrauchsdauer und Zuverlässigkeit eines entsprechend ausgerüsteten Kleinkompressors zu erhöhen.

Gelöst wird diese Aufgabe durch ein Verfahren nach Anspruch 1 und einen Luftkompressor nach Anspruch 7. Weitere vorteilhafte Ausbildungen sind in den Unteransprüchen offenbart.

Dabei wird die von der Veränderung des Druckes am Verdichterausgang abhängige Veränderung der Drehzahl des den Verdichter antreibenden Elektromotors ermittelt und als druckproportionale Größe bzw. Druckhöhe für den Betrieb des Verdichters bereitgestellt oder angezeigt. Die Drehzahlmessung nach dem erfindungsgemäßen Verfahren benötigt somit keinen separaten Drucksensor. Insbesondere im Vergleich mit einem elektronischen Drucksensor ist der hier lediglich benötigte Drehzahlsensor kostengünstiger und aus produktionstechnischer Sicht einfacher zu integrieren. Insbesondere die zu erwartende thermische Belastung ist für einen Drehzahlsensor geringer.

Eine vorteilhafte Weiterbildung besteht darin, dass die Drehzahl des den Verdichter antreibenden Elektromotors über einen Drehzahlsensor an der Motorwelle oder den damit verbundenen drehenden Teilen des den Verdichter antreibenden Elektromotors ermittelt wird, vorzugsweise über einen berührungslos arbeitenden induktiven Sensor. Hierbei ist sichergestellt, dass die thermische Belastung möglichst gering ist. Außerdem kann der Sensor ohne weiteres montiert werden, ohne dass Konstruktionsänderungen an den übrigen Bauteilen nötig werden.

Eine weitere vorteilhafte Ausbildung besteht darin, dass die Drehzahl des den Verdichter antreibenden Elektromotors aus dem zeitlichen, periodisch sich ändernden Stromverlauf des Elektromotors ermittelt wird. Damit ist es möglich, direkt in z.B. einer Steuerungseinheit anhand der Analyse des Stromverlaufs festzustellen, wie hoch die Drehzahl ist und aus dieser Drehzahl dann mit entsprechenden Korrelationen auf den Ausgangsdruck des Verdichters zu schließen. Mit einer solchen Ausbildung benötigt das Verfahren keine weiteren Sensoren, auch keine Drehzahlsensoren.

Eine weitere vorteilhafte Ausbildung besteht darin, dass die von der Veränderung des Druckes am Verdichterausgang abhängige Veränderung der Drehzahl des den Verdichter antreibenden Elektromotors ermittelt und als druckproportionale Eingangsgröße einer Steuerungseinrichtung zur Steuerung eines Kompressors zur Verfügung gestellt wird.

Besonders eignet sich das erfindungsgemäße Verfahren zur Anwendung bei einem tragbaren Kleinkompressor mit einem von einem Elektromotor angetriebenen Verdichter, vorzugsweise bei einem Kleinkompressor in einer Pannenhilfevorrichtung zum Abdichten und Aufpumpen von Fahrzeugreifen, mit einer Steuerungseinrichtung bzw. einer Kontrolleinheit zur Steuerung, z.B. der Pannenhilfevorrichtung. Dabei ist also eines der Eingangssignale der Steuerung, d.h. eine Eingangsgröße der Steuerung der vom Verdichter erzeugte und am Verdichterausgang anliegende Druck, der verfahrensgemäß über die Motordrehzahl ermittelt wird.

Vorteilhafterweise ist ein solcher Kleinkompressor so ausgebildet, dass er mindestens einen elektromotorisch über ein Schubkurbelgetriebe angetriebenen Hubkolbenverdichter aufweist, einen Drehzahlsensor an einem auf der Motorwelle angeordnetem Lüfterrad, eine das durch den Drehzahlsensor ermittelte Drehzahlsignal als Eingangsgröße aufnehmende Kontrolleinheit sowie eine mit der Steuerungseinrichtung kommunizierende Motor-Steuerungseinheit (Motor-Treiber) und /oder Benutzerschnittstelle.

Die Drehzahl eines typischen Kompressormotors kann in einer vorteilhaften Weiterbildung des Verfahrens auch aus dem zeitlichen Stromverlauf ermittelt werden. Hierzu werden die während eines Kolbenhubes oder eines Kommutatorumlaufes entstehenden charakteristischen Stromspitzen erfasst. Diese Strommessung/Erfassung wird von einer Kontrolleinheit durchgeführt und erfordert keinen separaten Drehzahlsensor.

Weiterhin kann die erfolgte Druckmessung über die Motordrehzahl vorteilhafterweise auch zur Maximaldruckbegrenzung durch eine Kontrolleinheit genutzt werden. Eine zusätzliche mechanische Druckbegrenzung ist dann nicht mehr erforderlich. Bei solch einer Verwendung, beispielsweise zur Maximaldruckbegrenzung eines Kleinkompressors in einer Pannenhilfevorrichtung, wird dann etwa abhängig von einem für unterschiedliche Reifentypen voreingestellten und für einen Maximaldruck repräsentative Schwellenwert für die Drehzahl des den Verdichter antreibenden Elektromotors der Kleinkompressor über seine Steuerungseinrichtung abgeschaltet.

Anhand eines Ausführungsbeispiels soll die Erfindung näher erläutert werden. Es zeigen
- Fig. 1: den schematisch den Aufbau eines Kleinkompressors in einer elektronisch unterstützten Pannenhilfevorrichtung,
- Fig. 2: typische Kurve zur Darstellung der Abhängigkeit der Motordrehzahl von Gegendruck am Kompressorausgang,
- Fig. 3: Stromverlauf und charakteristische Stromspitzen eines Elektromotors zum Antrieb eines Hubkolbenverdichters während eines Kolbenhubes bzw. der Kolbenhubperioden,
- Fig. 4: Stromverlauf und charakteristische Stromspitzen eines Elektromotors zum Antrieb eines Hubkolbenverdichters während eines Kommutatorumlaufs.

Fig. 1 zeigt schematisch den Aufbau eines Kleinkompressors 1 in einer elektronisch unterstützten Pannenhilfevorrichtung mit einem von einem Elektromotor 2 angetriebenen Hubkolbenverdichter 3 zum Abdichten und Aufpumpen von hier nicht näher dargestellten Fahrzeugreifen. Vorgesehen ist hier außerdem eine Steuerungseinrichtung bzw. eine Kontrolleinheit (MCU = Motor Control Unit) 4 zur Steuerung der Pannenhilfevorrichtung bzw. des Kleinkompressors.

Die Steuerungseinrichtung 4 steuert über eine Motor-Steuerungseinheit / einen Motortreiber 5 (MD=Motor Drive) die Funktion des Luftkompressors/Kleinkompressors 1 je nach Anforderung des Benutzers über die Benutzerschnittstelle 6 (UI=User Interface), also z.B. über ein Schaltpult, eine Bedienpanel oder eine Applikation (App) auf einem Smartphone.

Zum Betrieb der Steuerungseinrichtung 4 ist eine elektronische "Druckmessung" vorgesehen, die in der hier angewandten erfindungsgemäßen Ausführung des Verfahrens durch die Auswertung der Daten eines berührungslos induktiv arbeitenden Drehzahlsensors 7 am Lüfterrad auf der Motorwelle erfolgt. Die Verarbeitung der mithilfe des Drehzahlsensors ermittelten Drehzahlen und die über Algorithmen errechnete Korrelation zum Druck auf der Ausgangsseite des Hubkolbenverdichters erfolgt in der Steuerungseinrichtung 4.

Hierzu wird ausgenutzt, dass die Drehzahl des den Verdichter antreibenden Elektromotors 2 in einer linearen Abhängigkeit zu dem am Verdichterausgang anliegenden Druck/Gegendruck steht. Über eine vorab bestimmte lineare Umrechnungsfunktion oder Wertetabelle ist eine Berechnung des Gegendrucks mit einer für die Anwendung hinreichenden Genauigkeit möglich. Für verschiedene Betriebszustände (Spannung, Temperatur) müssen je nach geforderter Genauigkeit verschiedene Umrechnungsfunktionen eingesetzt werden. Eine typische Kurve zur Darstellung der Abhängigkeit der Motordrehzahl von Gegendruck am Verdichterausgang zeigt Fig. 2.

Die Drehzahl eines Verdichtermotors kann in einer anderen Ausführung des erfindungsgemäßen Verfahrens aus dem zeitlichen Stromverlauf abgelesen werden, nämlich über die Vermessung bzw. Erfassung drehzahlcharakteristischer periodischer Stromspitzen des Elektromotors während eines Kolbenhubes bzw. der Kolbenhubperioden oder während eines Kommutatorumlaufs.

Hierzu zeigt die Fig. 3 die charakteristischen Stromspitzen eines Kolbenhubs, aus denen sich mithilfe eines weiteren Algorithmus die Drehzahl ermitteln lässt. Gleichermaßen ist dies möglich wenn die charakteristischen Stromspitzen eines Kommutatorumlaufs gemessen werden, wie dies die Figur 4 zeigt. Auch hier kann mit Hilfe einer Umrechnung die Drehzahl ermittelt werden. Die Detektierung des zeitlichen Stromverlaufs wird durch entsprechende in der Steuerungseinrichtung 4 vorhandene elektronische Strommesseinrichtungen durchgeführt und dann in einen Drehzahlwert umgewandelt, der wiederum über Algorithmen eine Korrelation zum Druck auf der Ausgangsseite des Hubkolbenverdichters ergibt. Bei einer solchen Ausführung des erfindungsgemäßen Verfahrens ist somit kein separater Drehzahlsensor erforderlich.

### Bezugszeichenliste

### (Teil der Beschreibung)

- 1: Kleinkompressor / Luftkompressor
- 2: Elektromotor
- 3: Hubkolbenverdichter
- 4: Kontroll- oder Steuerungseinrichtung / Kontrolleinheit
- 5: Motor-Steuerungseinheit / Motortreiber
- 6: Benutzerschnittstelle
- 7: Drehzahlsensor

## Patentansprüche

1. Verfahren zur Maximaldruckbegrenzung eines einen Hubkolbenverdichter (3) umfassenden Luftkompressors einer Pannenhilfevorrichtung für Reifen von Kraftfahrzeugen, wobei der Hubkolbenverdichter (3) elektromotorisch über ein Schubkurbelgetriebe angetrieben wird, wobei die von der Veränderung des Druckes am Ausgang des Hubkolbenverdichters abhängige Veränderung der Drehzahl des den Hubkolbenverdichter antreibenden Elektromotors (2) ermittelt und als druckproportionale Größe für den Betrieb des Hubkolbenverdichters (3) einer Steuerungseinrichtung (4) in Form einer Eingangsgröße bereitgestellt wird, wobei abhängig von einem für unterschiedliche Reifentypen voreingestellten und für einen Maximaldruck repräsentative Schwellenwert für die Drehzahl des den Hubkolbenverdichter antreibenden Elektromotors der Luftkompressor über seine Steuerungseinrichtung abgeschaltet wird.

2. Verfahren nach Anspruch 1, bei dem die Drehzahl des den Hubkolbenverdichter antreibenden Elektromotors (2) über einen Drehzahlsensor (7) an der Motorwelle oder den damit verbundenen drehenden Teilen des den Hubkolbenverdichter (3) antreibenden Elektromotors ermittelt wird, vorzugsweise über einen berührungslos arbeitenden induktiven Sensor.

3. Verfahren nach Anspruch 1, bei dem die Drehzahl des den Hubkolbenverdichter (3) antreibenden Elektromotors (2) aus dem zeitlichen, periodisch sich ändernden Stromverlauf des Elektromotors ermittelt wird.

4. Verfahren nach Anspruch 3, bei dem die Drehzahl über die Erfassung drehzahlcharakteristischer periodischer Stromspitzen des Elektromotors während eines Kolbenhubes bzw. der Kolbenhubperioden ermittelt wird.

5. Verfahren nach Anspruch 3 oder 4, bei dem die Drehzahl über die Erfassung drehzahlcharakteristischer periodischer Stromspitzen des Elektromotors während eines Kommutatorumlaufs bzw. der Kommutatorumlaufperioden ermittelt wird.

6. Verfahren nach einem der Ansprüche 1 bis 5, bei dem die von der Veränderung des Druckes am Verdichterausgang abhängige Veränderung der Drehzahl des den Hubkolbenverdichter (3) antreibenden Elektromotors ermittelt und als druckproportionale Eingangsgröße einer Steuerungseinrichtung (4) zur Steuerung des Hubkolbenverdichters (3) zur Verfügung gestellt wird.

7. Tragbarer Luftkompressor (1) für eine Pannenhilfevorrichtung mit einem von einem Elektromotor (2) angetriebenen Hubkolbenverdichter (3) mit einer Steuerungseinrichtung (4) zur Steuerung des Luftkompressors, wobei ein Eingangssignal der Steuerungseinrichtung (4) der durch den Hubkolbenverdichter (3) erzeugte ausgangsseitige Druck ist, und zur Messung des Druckes und zur Abschaltung des Hubkolbenverdichters bei einem Maximaldruck ein Verfahren nach einem der Ansprüche 1 bis 6 verwendet wird.

8. Luftkompressor nach Anspruch 7, der den elektromotorisch über ein Schubkurbelgetriebe angetriebenen Hubkolbenverdichter (3) aufweist, einen Drehzahlsensor (7) an einem auf der Motorwelle angeordnetem Lüfterrad, eine das durch den Drehzahlsensor (7) ermittelte Drehzahlsignal als Eingangsgröße aufnehmende Steuerungseinrichtung (4) sowie eine mit der Steuerungseinrichtung (4) kommunizierende Motor-Steuerungseinheit (5) und /oder eine Benutzerschnittstelle (6).

## Claims

1. Method for limiting the maximum pressure of an air compressor, which comprises a reciprocating-piston compressor (3), of a breakdown assistance apparatus for tyres of motor vehicles, wherein the reciprocating-piston compressor (3) is driven by electric motor means via a slider-crank mechanism, wherein the change in the rotational speed of the electric motor (2) which drives the reciprocating-piston compressor, which change is dependent on the change in the pressure at the outlet of the reciprocating-piston compressor, is ascertained, and is provided as a pressure-proportional variable for the operation of the reciprocating-piston compressor (3) to a control device (4) in the form of an input variable, wherein the air compressor is deactivated by means of its control device in a manner dependent on a threshold value, which is preset for different tyre types and which is representative of a maximum pressure, for the rotational speed of the electric motor which drives the reciprocating-piston compressor.

2. Method according to Claim 1, in which the rotational speed of the electric motor (2) which drives the reciprocating-piston compressor is ascertained by means of a rotational speed sensor (7) on the motor shaft, or on the rotating parts connected thereto, of the electric motor which drives the reciprocating-piston compressor (3), preferably by means of an inductive sensor which operates in contactless fashion.

3. Method according to Claim 1, in which the rotational speed of the electric motor (2) which drives the reciprocating-piston compressor (3) is ascertained from the periodically changing current profile with respect to time of the electric motor.

4. Method according to Claim 3, in which the rotational speed is ascertained by means of the detection of rotational-speed-characteristic periodic current peaks of the electric motor during a piston stroke or during the piston stroke periods.

5. Method according to Claim 3 or 4, in which the rotational speed is ascertained by means of the detection of rotational-speed-characteristic periodic current peaks of the electric motor during one commutator revolution or the commutator revolution periods.

6. Method according to any of Claims 1 to 5, in which the change in the rotational speed of the electric motor which drives the reciprocating-piston compressor (3), which change is dependent on the change in the pressure at the compressor outlet, is ascertained, and is provided as a pressure-proportional input variable to a control device (4) for the control of the reciprocating-piston compressor (3).

7. Portable air compressor (1) for a breakdown assistance apparatus, having a reciprocating-piston compressor (3) which is driven by an electric motor (2), having a control device (4) for controlling the air compressor, wherein an input signal of the control device (4) is the output-side pressure generated by the reciprocating-piston compressor (3), and a method according to any of Claims 1 to 6 is used for the measurement of the pressure and for the deactivation of the reciprocating-piston compressor in the presence of a maximum pressure.

8. Air compressor according to Claim 7, which has the reciprocating-piston compressor (3) driven by electric motor means via a slider-crank mechanism, a rotational speed sensor (7) on a blower wheel arranged on the motor shaft, a control device (4) which receives, as input variable, the rotational speed signal ascertained by means of the rotational speed sensor (7), and a motor control unit (5) which communicates with the control device (4), and/or a user interface (6).

## Revendications

1. Procédé de limitation de la pression maximale d'un compresseur d'air comprenant un compresseur à piston alternatif (3) d'un dispositif de dépannage pour des pneumatiques de véhicules automobiles, le compresseur à piston alternatif (3) étant entraîné par un moteur électrique par le biais d'une transmission à manivelle de poussée, la variation de la vitesse de rotation du moteur électrique (2) entraînant le compresseur à piston alternatif, dépendant de la variation de la pression à la sortie du compresseur à piston alternatif, étant déterminée et étant fournie en tant que grandeur proportionnelle à la pression pour le fonctionnement du compresseur à piston alternatif (3) à un dispositif de commande (4) sous la forme d'une grandeur d'entrée, le compresseur d'air étant coupé par le biais de son dispositif de commande en fonction d'une valeur seuil préajustée pour différents types de pneumatiques et représentative d'une pression maximale pour la vitesse de rotation du moteur électrique entraînant le compresseur à piston alternatif.

2. Procédé selon la revendication 1, dans lequel la vitesse de rotation du moteur électrique (2) entraînant le compresseur à piston alternatif est déterminée par le biais d'un capteur de vitesse de rotation (7) au niveau de l'arbre de moteur ou des parties rotatives connectées à celui-ci du moteur électrique entraînant le compresseur à piston alternatif (3), de préférence par le biais d'un capteur inductif fonctionnant sans contact.

3. Procédé selon la revendication 1, dans lequel la vitesse de rotation du moteur électrique (2) entraînant le compresseur à piston alternatif (3) est déterminée à partir de l'allure du courant du moteur électrique variant périodiquement dans le temps.

4. Procédé selon la revendication 3, dans lequel la vitesse de rotation est déterminée par le biais de la détection de pointes de courant périodiques du moteur électrique qui sont caractéristiques de la vitesse de rotation pendant une course du piston ou pendant des périodes de course du piston.

5. Procédé selon la revendication 3 ou 4, dans lequel la vitesse de rotation est déterminée par le biais de la détection de pointes de courant périodiques du moteur électrique qui sont caractéristiques de la vitesse de rotation pendant un tour du collecteur ou pendant des périodes d'un tour du collecteur.

6. Procédé selon l'une quelconque des revendications 1 à 5, dans lequel la variation de la vitesse de rotation du moteur électrique entraînant le compresseur à piston alternatif (3), dépendant de la variation de la pression à la sortie du compresseur, est déterminée et fournie en tant que grandeur d'entrée proportionnelle à la pression à un dispositif de commande (4) pour commander le compresseur à piston alternatif (3).

7. Compresseur d'air portatif (1) pour un dispositif de dépannage comprenant un compresseur à piston alternatif (3) entraîné par un moteur électrique (2) avec un dispositif de commande (4) pour commander le compresseur d'air, un signal d'entrée du dispositif de commande (4) étant la pression côté sortie générée par le compresseur à piston alternatif (3) et un procédé selon l'une quelconque des revendications 1 à 6 étant utilisé pour mesurer la pression et pour couper le compresseur à piston alternatif en cas de pression maximale.

8. Compresseur d'air selon la revendication 7, qui présente le compresseur à piston alternatif (3) entraîné par un moteur électrique par le biais d'une transmission à manivelle de poussée, un capteur de vitesse de rotation (7) au niveau d'une roue de ventilateur disposée sur l'arbre de moteur, un dispositif de commande (4) recevant, en tant que grandeur d'entrée, le signal de vitesse de rotation déterminé par le capteur de vitesse de rotation (7) ainsi qu'une unité de commande de moteurs (5) communiquant avec le dispositif de commande (4) et/ou une interface utilisateur (6).
